# FASCICULE DE BREVET EUROPEEN

(11) **EP 3 863 586 B1**
(45) Date de publication et mention de la délivrance du brevet: **28.08.2024**
(21) Numéro de dépôt: 19791295.9
(22) Date de dépôt: 17.07.2019
(51) Int. Cl.: A61G 9/00

(54) **SAC HYGIÉNIQUE POUVANT ÊTRE MANIPULÉ SANS CONTACT AVEC SON CONTENU**
HYGIENISCHER BEUTEL, DER OHNE KONTAKT MIT SEINEM INHALT GEHANDHABT WERDEN KANN
HYGIENIC BAG THAT CAN BE HANDLED WITHOUT CONTACT WITH THE CONTENTS THEREOF

(30) Priorité: 17.07.2018 FR 1870837
(43) Date de publication de la demande: 18.08.2021
(73) Titulaire: Societe Didactic, 76430 Etainhus (FR)
(72) Inventeur: HELEWA, Laurent, 75006 Paris (FR)
(74) Mandataire: Warusfel, Bertrand
(86) Numéro de dépôt international: PCT/FR2019/000114
(87) Numéro de publication internationale: WO 2020/016487

(56) Documents cités:
- DE-U1- 9 006 151
- US-A- 5 346 311
- US-A1- 2002 049 416
- US-A1- 2016 106 609

## Description

La présente invention concerne la récupération et l'élimination des déjections des personnes dépendantes ou malades, et en particulier de leurs excréments et urines. On connaît dans l'état de la technique antérieure de nombreux dispositifs de récupération constitués par un récipient, généralement souple, tels qu'un sac en matière plastique, qui peuvent être utilisés notamment en combinaison avec un récipient destiné à cet effet, tels que bassin de lit, seau ou cuvette de fauteuil, ou encore pot pour enfant.

Ces sacs sont à usage unique et comportent généralement un lien coulissant permettant, après usage, de le refermer de manière hermétique afin d'emprisonner les déjections à l'intérieur et d'empêcher leur échappement. On peut citer par exemple le brevet américain US 5,346,311 qui décrit un sac flexible formé avec une partie périphérique, et une sangle de verrouillage contenue dans cette partie périphérique.

Différents brevets ont été déposés pour protéger la combinaison de tels sacs avec différents dispositifs complémentaires permettant d'en faciliter l'utilisation ou la mise en place. On peut citer par exemple les demandes internationales WO92/02239 et WO93/17643 ou encore le brevet français FR 2751529 du 25 juillet 1996 qui protégeait une forme particulière d'élément de revêtement pour bassin de lit et qui comportait également un gélifiant superabsorbant.

Mais quels que soient les avantages respectifs de ces différentes inventions, aucune ne résolvait la difficulté importante liée au risque d'entrée en contact involontaire ou accidentelle de la personne manipulant le sac (notamment les personnels de soin ou de santé) à l'occasion de la mise en place et, plus encore, du retrait et de la fermeture du dit sac une fois utilisé. Or, notamment en milieu hospitalier, il est essentiel de lutter contre la diffusion de toute sorte d'infections et en particulier de celles qui peuvent être liées à la diffusion de germes ou de toxines provenant des déjections humaines via les mains, les infections manuportées.

On connaît dans l'art antérieur des exemples de sacs pour recueillir le vomi, comme le document DE9006151U1 qui décrit un sac avec une partie supérieure ouverte comportant un anneau de retenue fixe et soudé au sac pouvant être inséré dans un rail de retenue d'un support auquel le sac est censé s'adapter pour offrir un bon maintien du sac pour le patient et permettre au vomi de tomber dans le fond du sac. La présente invention se différencie de cette antériorité en ce que le sac ne présente pas la même structure que celui de cette antériorité et ne nécessite pas d'être adapté à un dispositif extérieur pour sa préhension et éviter le contact avec les souillures.

Pour rendre impossible la mise en contact de l'utilisateur avec les différentes déjections contenues dans le sac hygiénique, la présente invention prévoit d'utiliser au sommet du sac un ourlet à l'intérieur duquel coulisse le lien de serrage et de placer cet ourlet de telle manière que, suivant les différentes situations de mise en place du sac, l'utilisateur ait toujours la possibilité d'accéder au lien de serrage depuis l'extérieur.

La présente invention revendique le fait que le sac soit destiné à être utilisé de manière autonome ou utilisé inséré dans un récipient, l'ourlet est réalisé sur la face externe du sac, c'est-à-dire que la partie du sac qui va recouvrir le lien de serrage est rabattue vers l'extérieur en sorte qu'une (ou plusieurs) ouverture(s) est (sont) pratiquée(s) dans le dit ourlet afin que l'utilisateur puisse positionner sa (ou ses) main(s) pour manipuler le dit lien et fermer le sac tout en restant entièrement à l'extérieur du sac et sans qu'elle(s) puisse(nt) entrer même involontairement en contact avec le contenu du sac.
La figure 1 [Fig. 1] représente une représentation simplifiée du sac hygiénique couvert par l'invention.
La figure 2 [Fig. 2] représente une représentation simplifiée de manipulation du sac hygiénique couvert par l'invention.

Ce sac hygiénique pouvant recevoir sécrétions ou déjections et plus largement toute substance avec laquelle il est nécessaire de ne pas entrer en contact direct, notamment pour des raisons sanitaires, comprend :
un ourlet (1) situé sur la face extérieure du sac, un lien de serrage (3) introduit à l'intérieur dudit ourlet, un ou plusieurs orifices (4) pratiqués dans l'ourlet extérieur du sac au niveau du passage dudit lien de serrage.

L'invention couvre également un procédé de mise en place d'un sac hygiénique dans lequel l'utilisateur ouvre le sac en positionnant sa ou ses mains dans l'une ou plusieurs ouvertures (2) de l'ourlet (1) du dit sac, accessible à l'extérieur du sac, et, une fois positionné, écarte les parois du sac par l'action de sa ou ses mains à l'extérieur du sac afin de mettre en oeuvre le dit sac dans une position apte à permettre son utilisation et des manipulations sécurisées, sans contact des mains avec l'intérieur du sac, zone potentiellement contaminée.

## Revendications

1. Sac hygiénique pouvant recevoir sécrétions ou déjections et plus largement toute substance avec laquelle il est nécessaire de ne pas entrer en contact direct, notamment pour des raisons sanitaires, et comprenant un ourlet (1) situé sur la face extérieure du sac **caractérisé en ce que** ledit sac comprend un ourlet (1) rabattable vers l'extérieur sur la face externe du sac, ménageant une ou plusieurs ouvertures (2) dans laquelle les mains peuvent être positionnées, un lien de serrage (3) introduit à l'intérieur du dit ourlet, un ou plusieurs orifices (4) pratiqué(s) dans l'ourlet extérieur (1) du sac au niveau du passage dudit lien de serrage (3), afin que l'utilisateur puisse positionner sa ou ses main(s) pour manipuler ledit lien et fermer ledit sac tout en restant entièrement à l'extérieur du sac.

2. Procédé de mise en place d'un sac hygiénique selon la revendication 1 **caractérisé en ce que** l'utilisateur ouvre le sac en positionnant sa ou ses mains dans une ou plusieurs ouvertures (2) de l'ourlet (1) du dit sac, accessible à l'extérieur du sac, une fois le dit ourlet rabattu vers l'extérieur sur la face externe du sac, et, une fois positionné, écarte les parois du sac par l'action de sa ou ses mains à l'extérieur du sac afin de mettre en oeuvre le dit sac dans une position apte à permettre son utilisation et des manipulations sécurisées, sans contact des mains avec l'intérieur du sac, zone potentiellement contaminée.

## Patentansprüche

1. Hygienebeutel, der Sekrete, Exkremente oder weitgehender ausgedrückt jede Substanz aufnehmen kann, mit der man vor allem aus sanitären Gründen nicht in direkten Kontakt treten soll, und der aus einem auf der Außenseite des Beutels befindlichen Saums besteht, **dadurch gekennzeichnet, dass** der besagte Beutel einen auf der Außenseite des Beutels nach außen umklappbaren Saum (1) aufweist, in dem eine oder mehrere Öffnungen (2) angebracht sind, in denen die Hände positionniert werden können, ein im Inneren des besagten Saums angebrachtes Zugband, ein oder mehrere im äußeren Saum (1) des Beutels in Höhe des Durchgangs des besagten Zugbandes (3)
eingearbeitete Löcher (4), damit der Benutzer seine Hand/Hände positionnieren kann um das besagte Band zu bewegen und den besagten Beutel zu schließen und dabei außerhalb des Beutels bleiben.

2. Verfahren zur Bereitstellung eines Hygienebeutels gemäß Anspruch 1, **dadurch gekennzeichnet, dass** der Benutzer den Beutel öffnet indem er seine Hand oder seine Hände in einer oder mehreren Öffnungen (2) des Saums (1) des besagten Beutels positionniert, von außen am Beutel zugänglich, nachdem der besagte Saum auf der Außenseite des Beutels nach außen umgeklappt ist und, wenn die Hände positionniert sind, die Wände des Beutels durch Bewegung seiner Hand/Hände außerhalb des Beutels spreizt, um den besagten Beutel in eine Position zu bringen, die seinen Gebrauch und gesicherte Bewegungen ermöglicht, ohne Kontakt der Hände mit dem Beutelinneren, einer potentiell infizierten Zone.

## Claims

1. Hygienic bag suitable to receive secretions and dejecta and, more generally, any substance with which direct contact must be avoided, in particular for sanitary reasons, and comprising a hem (1) situated on the outer face of the bag, said hem (1) can be folded over towards the outside on the outer face of the bag, creating one or more openings (2) into which the hands can be placed, a closing tie (3) inserted inside said hem, one or more orifices (4) made in the outer hem (1) of the bag for the closing tie to pass through (3), such that the user can position his/her hand(s) to manipulate said tie and close said bag while keeping them entirely outside the bag.

2. Method for fitting a hygienic bag according to claim 1: the user opens the bag by positioning his/her hand(s) in one or more openings (2) in the hem (1) of said bag, accessible from the outside of the bag, once said hem has been folded outwards onto the outer face of the bag, and, once so positioned, spreads the walls of the bag by the action of his/her hand(s) on the outside of the bag in order to place said bag in a position suitable for safe use and handling without the hands coming into contact with the inside of the bag, an area which is potentially contaminated.
